# EUROPÄISCHE PATENTSCHRIFT

(11) **EP 0 176 829 B1**
(45) Veröffentlichungstag und Bekanntmachung des Hinweises auf die Patenterteilung: **25.01.1989**
(21) Anmeldenummer: 85111522.0
(22) Anmeldetag: 12.09.1985
(51) Int. Cl.: E02F 3/38

(54) **Kompaktbagger**
Compact excavator
Excavateur compact

(30) Priorität: 01.10.1984 DE 3435981
(43) Veröffentlichungstag der Anmeldung: 09.04.1986
(73) Patentinhaber: MACMOTER S.p.A., I-47015 Modigliana (FO) (IT)
(72) Erfinder: Haringer, Luis, I-39044 Neumarkt (BZ) (IT)
(74) Vertreter: Schieferdecker, Lutz, Dipl.-Ing.

(56) Entgegenhaltungen:
- DE-A- 1 484 752
- DE-A- 1 634 994
- DE-A- 3 234 020
- FR-A- 1 603 020
- GB-A- 2 126 982
- US-A- 3 848 756

## Beschreibung

Die Erfindung betrifft einen Kompaktbagger mit einem Fahrgestell, einem Antrieb und einem mittels eines Drehkranzes drehbar gelagerten Oberwagen, an dem ein Versatzstück für einen Ausleger mit einer Verriegelungseinrichtung (11, 18, 21 - 23), um lediglich eine lotrechte Achse horizontal verschwenkbar gelagert ist, wobei das Versatzstück ferner um eine weitere, lotrechte Achse verschwenkbar einen Anbauhalter für den Ausleger trägt.

Ein Bagger bzw. fahrbarer Löffelbagger mit den genannten Merkmalen ist aus der DE-OS-2 612 879 bekannt. Bei diesem Bagger ist das Versatzstück stirnseitig vor dem Führerhaus am Oberwagen etwa in dessen Längsmittelebene bzw. Längsachse angelenkt. Die gesamte Länge des Versatzstückes steht daher zur Verfügung, wenn es darum geht, Gräben parallel zur Längsachse des Baggers zu ziehen.

Ferner ist aus der britischen Anmeldung GB-A-2 092 102 ein Räder aufweisendes Fahrzeug mit Grabwerkzeugen bekannt. Bei den Grabwerkzeugen handelt es sich um eine Baggerschaufel an einem abknickbaren Ausleger, der an einem Anbauhalter angelenkt ist. Der Anbauhalter ist um eine vertikale Achse verschwenkbar an einem ersten Träger gelagert, der um eine ebenfalls vertikale Achse sowie exzentrisch an einem zweiten Träger gelagert ist, welcher am Unterwagen und bezogen auf die Längsachse außermittig frei drehbar angeordnet ist. Die Baggerschaufel läßt sich dadurch in eine Vielzahl extremer Arbeitspositionen bringen.

Aus der französischen Anmeldung FR-A-1 603 020 ist schließlich ein einachsiges Fahrzeug mit einer Baggerschaufel bekannt, die sich an einem mehrgliedrigen Ausleger befindet. Dieser Ausleger besteht aus zwei, oben an der Führerkabine sowohl um eine horizontale Achse als auch um vertikale Achsen verstellbaren Parallel-Lenkern, die an ihrem freien Ende einen um eine vertikale Achse verschwenkbaren Anbauhalter für weitere Auslegerteile und die Baggerschaufel tragen. Die beiden Parallel-Lenker sind ferner mit Hilfe einer sowohl um eine horizontale Achse als auch um eine vertikale Achse verschwenkbare und unten am Führerhaus angelenkte Kolben-Zylindereinrichtung verstellbar. Auch hier gilt, daß die Baggerschaufel in eine Vielzahl verschiedener Arbeitspositionen relativ zum Fahrzeug gebracht werden kann.

Der Erfindung liegt insbesondere gegenüber diesem Stand der Technik die Aufgabe zugrunde, einen vielseitig verwendbaren Kompaktbagger einfachster Konstruktion zu schaffen, der sich zum Ausheben versetzter Gräben eignet und somit eine hohe Brauchbarkeit besitzt, wobei ferner die Lagerung der bewegbaren Teile so angeordnet ist, daß möglichst nur geringe Kräfte und geringe Dreh- bzw. Kippmomente an den Lagerstellen auftreten.

Zur Lösung dieser Aufgabe sieht die Erfindung vor, daß die Anlenkachse für das Versatzstück am Oberwagen in einem Bereich von der durch die Achse des Drehkranzes führenden Querachse bis zu einer rückseitig davon im Abstand c liegenden Stelle angeordnet ist, daß ferner ein Parallel-Lenker dem Versatzstück zugeordnet ist und entsprechend dem Versatzstück am Oberwagen rückseitig versetzt gelagert ist und ferner am Ausleger bzw. seinem Anbauhalter angelenkt ist.

Die Art der Lagerung bzw. Anlenkung des Versatzstückes bringt es mit sich, daß sein freies Ende mit dem Anbauhalter sowohl beim Ausheben von in der Fahrzeuglängsachse liegenden Gräben als auch beim Ausheben von versetzt dazu liegenden Gräben nur wenig über die Vorderkante des Oberwagens vorsteht. Trotz kurzer, sich günstig bei den auftretenden Kräften auswirkenden Abmessungen ist dennoch eine vielseitige Verwendbarkeit und Brauchbarkeit gewährleistet, da der Arbeitsbereich von der Fahrzeugmitte bis zu seitlich neben dem Fahrzeug zu ziehenden Gräben reicht. Dennoch sind die auftretenden Kräfte gering. Die vertikal stehende Schwenkachse für den Anbauhalter befindet sich nämlich nahe bei der Drehachse für den Oberwagen.

Der Parallel-Lenker des Versatzstückes kann gemäß einer bevorzugten Ausführungsform eine konstante Länge besitzen. Grundsätzlich ist es aber auch möglich, ihn so zu gestalten, daß seine Länge in Weiterbildung der Erfindung veränderbar ist, wozu als Parallel-Lenker vorzugsweise eine Kolben-Zylindereinrichtung verwendet wird.

Gemäß der Erfindung ist das Versatzstück am Oberwagen annähernd in dessen Längsmittelebene bzw. Längsachse angelenkt. In Weiterbildung der Erfindung kann es aber auch bezogen auf die Längsmittelebene bzw. Längsachse außermittig angeordnet sein, so daß sich das Versatzstück dann im Ergebnis neben dem Führerhaus befindet. Dies ist für viele Anwendungsfälle zweckmäßig.

Weitere Ausgestaltungen der Erfindung gehen aus Unteransprüchen hervor.

Die Erfindung wird nachstehend anhand von Ausführungsbeispielen, die in der Zeichnung dargestellt sind, näher beschrieben. Dabei zeigen:
Fig. 1: eine Seitenansicht des Kompaktbaggers;
Fig. 2: eine Draufsicht auf den Kompaktbagger gemäß Fig. 1;
Fig. 3: eine Draufsicht auf eine abgewandelte Ausführungsform in einer ersten Arbeitsstellung;
Fig. 4; eine Draufsicht auf das Ausführungsbeispiel gemäß Fig. 3 in einer zweiten Arbeitsstellung ;
Fig. 5: eine Draufsicht auf ein drittes Ausführungsbeispiel mit mehreren, teilweise strichpunktiert angedeuteten Arbeitsstellungen;
Fig. 6: eine Draufsicht auf die Ausführungsform gemäß Fig. 5 in einer weiteren Arbeitsstellung;
Fig. 7: eine Draufsicht auf ein viertes Ausführungsbeispiel mit zwei, zum Teil abgebrochen wiedergegebenen Arbeitsstellungen und
Fig. 8: eine Draufsicht auf die Ausführungsform gemäß Fig. 7 in einer weiteren Arbeitsstellung.

Ein Kompaktbagger gemäß den Figuren 1 und 2 umfaßt ein Fahrgestell 1 mit einem Drehkranz 2, auf dem ein Oberwagen 3 frei drehbar gelagert ist und ein Führerhaus 4, einen Aufbau 5 in Form eines Gehäuses für einen Motor und ein Gegengewicht für einen Ausleger 6 mit seiner Baggerschaufel trägt. Ferner ist mindestens ein Stützelement, gegebenenfalls in Gestalt eines Arbeitsschildes 7 vorgesehen. Die Abmessungen des Kompaktbaggers sind insgesamt gering, wobei der Oberwagen 3 nicht viel länger ist als das Fahrgestell 1, wie auch anhand des Hüllkreises 8 hervorgeht, der von den vorstehenden Teilen des Oberwagens 3 definiert wird. Die Längsmittelebene bzw. Längsachse 9 des Oberwagens 3 stimmt weitgehend mit der des Fahrgestells 1 überein. Die Querachse 10 des Oberwagens 3 führt durch seine Drehaohse, die aus Gründen der Statik bzw. Gewichtsverteilung nicht mit der Fahrgestellmitte übereinstimmen muß.

Der Ausleger 6 ist über ein Versatzstück 12 an dem Oberwagen 3 gelagert. Das Versatzstück 12 ist seinerseits an einem Lagersockel 13 angelenkt. Der Abstand von seiner Anlenkachse am Lagersockel 13 bis zur Querachse 10 ist in der Draufsicht gemäß Fig. 2 mit dem Buchstaben c und ihr Seitenversatz mit dem Buchstaben b bezeichnet. Für die Ausführungsbeispiele gemäß den anderen Figuren gelten grundsätzlich dieselben Bezeichnungen.

Dem Versatzstück 12 ist ferner ein Parallel-Lenker 14 zugeordnet, der einerseits ebenfalls am Lagersockel 13 angelenkt ist und andererseits an einem Ansatz bzw. Anbauhalter 15 des Auslegers 6 angreift. Das Versatzstück 12 und der Parallel-Lenker 14 bilden zusammen ein Parallelogramm bzw. eine Parallelführung, die aufgrund der lotrechten Anlenkung des Auslegers 6 es gestattet, ihn unter Beibehaltung seiner Richtung seitlich zu versetzen. Dies geht deutlich aus Fig. 3 anhand der ausgezogenen Linien bzw. der strichpunktierten Linien des Auslegers 6 hervor.

Der Parallel-Lenker 14 ist bei dem in Fig. 2 dargestellten Ausführungsbeispiel eine Kolben-Zylindereinrichtung. Die Länge des ParallelLenkers 14 ist daher veränderbar mit der Folge, daß der Ausleger 6 um das freie Ende des Versatzstückes 12 um Winkel a und β naoh beiden Seiten verschwenkbar ist. Der Anlenkpunkt des Auslegers 6 am Versatzstück 12 liegt dabei gemäß Fig. 2 in einem Abstand a von der Drehachse des Drehkranzes 2 und um einen Betrag b, seitlich zur Längsachse 9 des Fahrgestelles 1 versetzt. Der Abstand b, kann Null betragen, wenn sich der Ausleger 6 in der Längsachse 9 des Fahrgestelles 1 befindet, er kann aber auch gemäß der Darstellung in Fig. 3 einen maximalen Wert besitzen.

Das seitliche Verschwenken des Auslegers 6 um die Winkelbereiche a und β erfolgt unmittelbar mit Hilfe des als Kolben-Zylindereinrichtung ausgebildeten ParallelLenkers 14. Eine Arretierung des Versatzstückes 12 in einer beliebigen Arbeitsposition erfolgt mit Hilfe eines Gestänges 11, wie aus Fig. 2 hervorgeht. Die Verriegelungsstange 11 besitzt mehrere Löcher 17, durch die hindurch Stifte bzw. Bolzen steckbar sind, die das Versatzstück 12 am Oberwagen 3 in verschiedenen Schwenklagen festlegen. Der Ausleger 6 wird dabei jeweils parallel versetzt.

Das Ausführungsbeispiel nach den Figuren 3 und 4 entspricht im wesentlichen dem gemäß den Figuren 1 und 2. Ein Unterschied besteht nur insofern, als der Parallel-Lenker 16 eine feste, unveränderbare Länge besitzt. Für viele Anwendungsfälle reicht dies völlig aus.

Bei dem Ausführungsbeispiel gemäß den Figuren 5 und 6 ist die Verriegelungsstange durch eine Kolben-Zylindereinrichtung 18 ersetzt, so daß das Versatzstück 12 um beliebige Winkel verschwenkt werden kann, ohne daß zugleich der Oberwagen 3 verschwenkt werden mu8. Wenn ferner als Parallel-Lenker 14 eine Kolben-Zylindereinrichtung vorgesehen ist, so sind zusätzliche Schwenkbewegungen des Auslegers 6 um einen Winkel y möglich.

Das Ausführungsbeispiel gemäß den Figuren 7 und 8 weicht insofern von den zuerst beschriebenen Ausführungsformen ab, als das Versatzstück 12 genau in der Drehachse des Oberwagens 3 angelenkt ist. In einer mittleren Arbeitsposition gemäß Fig. 8 ist der Ausleger 6 mittels eines Bolzens 21 festlegbar. Ferner ist der Ausleger 6 gemäß Fig. 7 in mindestens zwei weiteren Arbeitsstellungen an Fixpunkten bzw. Ansätzen 22, 23 fixierbar. Das Versatzstück 12 ist durch die mittige Anlenkung am Oberwagen 3 nach beiden Seiten um gleich große Winkel β bezogen auf die Längsachse 9 des Fahrgestelles 1 verschwenkbar, d. h. bis zu einem Winkel von etwa β = 75°. Zusätzlich ist der Ausleger über die als Parallel-Lenker dienende Kolben-Zylindereinrichtung 14 um einen Winkel y = 60° verschwenkbar.

## Patentansprüche

1. Kompaktbagger mit einem Fahrgestell (1), einem Antrieb und einem mittels eines Drehkranzes (2) drehbar gelagerten Oberwagen (3), an dem ein Versatzstück (12) für einen Ausleger (6) mit einer Verriegelungseinrichtung (11,18,21 - 23) um lediglich eine lotrechte Achse horizontal verschwenkbar gelagert ist, wobei das Versatzstück (12) um eine weitere, lotrechte Achse verschwenkbar einen Anbauhalter (15) für den Ausleger (6) trägt, dadurch gekennzeichnet, daß
a) die Anlenkachse für das Versatzstück (12) am Oberwagen (3) in einem Bereich von der durch die Achse des Drehkranzes führenden Querachse (10) bis zu einer rückseitig davon im Abstand c liegenden Stelle angeordnet ist,
b) daß ferner ein Parallel-Lenker (14, 16) dem Versatzstück (12) zugeordnet ist und entsprechend dem Versatzstück (12) am Oberwagen (3) rückseitig versetzt gelagert ist
c) und ferner am Ausleger (6) bzw. seinem Anbauhalter (15) angelenkt ist.

2. Kompaktbagger nach Anspruch 1, dadurch gekennzeichnet, daß der Parallel-Lenker (16) eine feste, unveränderbare Länge besitzt.

3. Kompaktbagger nach Anspruch 1, dadurch gekennzeichnet, daß die Länge des ParallelLenkers (14) veränderbar ist.

4. Kompaktbagger nach Anspruch 1 und 3, dadurch gekennzeichnet, daß der Parallel-Lenker (14) eine Kolben-Zylindereinrichtung ist.

5. Kompaktbagger nach Anspruch 1, dadurch gekennzeichnet, daß das Versatzstück (12) am Oberwagen (3) annähernd in dessen Längsmittelebene bzw. Längsachse (9) angelenkt ist.

6. Kompaktbagger nach Anspruch 1, dadurch gekennzeichnet, daß die Schwenkachse des Versatzstückes (12) in der Drehachse des Oberwagens (3) liegt.

7. Kompaktbagger nach Anspruch 1, dadurch gekennzeichnet, daß das Versatzstück (12) bezogen auf die Längsachse (9) des Fahrgestells (1) außermittig angeordnet ist.

8. Kompaktbagger nach Anspruch 1, dadurch gekennzeichnet, daß das Versatzstück (12) neben dem Führerhaus (4) angeordnet ist.

9. Kompaktbagger nach Anspruch 1, dadurch gekennzeichnet, daß das Versatzstück (12) mittels Bolzen (21) an Fixpunkten (22, 23) des Oberwagens (3) verriegelbar ist.

10. Kompaktbagger nach Anspruch 1, dadurch gekennzeichnet, daß eine Kolben-Zylindereinrichtung (18) zum Verschwenken des Versatzstückes (12) vorgesehen ist.

11. Kompaktbagger nach Anspruch 1, dadurch gekennzeichnet, daß das Versatzstück (12) mittels Bolzen (21) in mindestens zwei Arbeitsstellungen am Oberwagen (3) festlegbar ist und daß der Ausleger (6) über die als Parallel-Lenker dienende Kolben-Zylindereinrichtung (14) verschwenkbar ist.

12. Kompaktbagger nach Anspruch 1, dadurch gekennzeichnet, daß eine Verriegelungsstange (11) mit mehreren Löchern (17) Zum Verriegeln des Versatzstückes (12) und seines ParallelLenkers (14, 16) am Oberwagen (3) vorgesehen ist.

## Claims

1. A compact excavator comprising a chassis (1), a drive and an upper vehicle (3) mounted in a rotating manner on a live ring (2), there being an offsetting member (12) for a boom (6) with a locking means (11, 18 and 21 to 23) mounted on the upper vehicle for rocking horizontally only about a perpendicular axis, said offsetting member (12) carrying a fixture holder (15), so as to be able to rock about a further perpendicular axis, for the boom (6), characterized in that
(a) the pivot axis shaft for the offsetting member (12) on the upper vehicle (3) is arranged within a range from the transverse axis (10) extending through the axis of the live ring as far as a point placed to the rear thereof at a distance c,
(b) that furthermore a parallel link (14 and 16) is provided for cooperation with the offsetting member (12) and is pivoted in accordance with the offsetting member (12) on the upper vehicle (3) to the rear, and furthermore
(c) it is pivoted on the boom (6) and respectively on its fixture holder (15).

2. The compact excavator as claimed in claim 1, characterized in that the parallel link (16) has fixed, unchangeable length.

3. The compact excavator as claimed in claim 1, characterized in that the length of the parallel link (14) is able to be altered.

4. The compact excavator as claimed in claims 1 and 3, characterized in that the parallel link (14) is a piston and cylinder unit.

5. The compact excavator as claimed in claim 1, characterized in that the offsetting member (12) is pivoted to the upper vehicle (3) essentially in its longitudinal central plane or its longitudinal axis (9).

6. The compact excavator as claimed in claim 1, characterized in that the rocking axis of the offsetting member (12) coincides with the axis of turning of the upper vehicle (3).

7. The compact excavator as claimed in claim 1, characterized in that the offsetting member (12) is arranged eccentrically in relation of the longitudinal axis (9) of the chassis (1).

8. The compact excavator as claimed in claim 1, characterized in that the offsetting member (12) is arranged alongside the driver's cab (4).

9. The compact excavator as claimed in claim 1, characterized in that the offsetting member (12) is able to be locked by means of bolts (21) at points of fixation (22 and 23) on the upper vehicle (3).

10. The compact excavator as claimed in claim 1, characterized by a piston and cylinder unit (18) for rocking the offsetting member (12).

11. The compact excavator as claimed in claim 1, characterized in that the offsetting member (12) is able to be locked in at least two working positions on the upper vehicle (3) by means of bolts (21) and in that the boom (6) is able to be rocked by means of the piston and cylinder unit (14) serving as a parallel link.

12. The compact excavator as claimed in claim 1, characterized by a locking rod (11) with a plurality of holes (17) for locking the offsetting member (12) and the parallel link (14 and 16) thereof on the upper vehicle (3).

## Revendications

1. Excavateur compact avec châssis de translation (1), groupe de motorisation, et couronne d'orientation (2) avec châssis tournant (3) moté orientable, qui courte une bielle déporteuse (12) avec système de verrouillage (11, 18, 21 - 23) pour la flèche (6) montée pivotante horizontalement uniquement autour d'un axe perpendiculaire, la bielle déporteuse (12) portant un support rapporté (15) pour la flèche (6) pivotant autour d'un autre axe perpendiculaire, caractérisé par le fait que
a) l'axe d'articulation de la bielle déporteuse (12) du chariot supérieur (3) est disposé dans une zone qui va de l'axe transversal (10) passant par l'axe de la couronne d'orientation à un point situé à une distance c, à l'arrière de l'axe (10)
b) d'autre part, une barre de liaison parallèle (14, 16) est subordonnée à la bielle déporteuse (12) et est montée à l'arrière sur une articulation déportée sur le chariot supérieur (3), en corrélation avec la bielle déporteuse (12)
c) et qu'elle est en outre articulée sur la flèche (6) ou sur son support d'adaptation (15).

2. Excavateur compact selon revendication 1, caractérisé par le fait que la longueur de la barre de liaison paralléle (16) est fixe, invariable.

3. Excavateur compact selon revendication 1, caractérisé par le fait que la longueur de la barre de liaison parallèle (14) est variable.

4. Excavateur compact selon revendications 1 et 3, caractérisé par le fait que la barre de liaison parallèle (14) est un système à vérin.

5. Excavateur compact selon revendication 1, caractérisé par le fait que la bielle déporteuse (12) du chariot supérieur (3) est articulée à peu de chose près sur son plan médian longitudinal ou bien sur son axe longitudinal (9).

6. Excavateur compact selon revendication 1, caractérisé par le fait que l'axe d'articulation de la pièce déporteuse (12) se situe dans l'axe de rotation du chariot supérieur (3).

7. Excavateur compact selon revendication 1, caractérisé par le fait que la bielle déporteuse (12) est disposée excentrée relativement à l'axe longitudinal (9) du châssis de translation (1).

8. Excavateur compact selon revendication 1, caractérisé par le fait que la bielle déporteuse (12) est disposée près de la cabine du conducteur (4).

9. Excavateur compact selon revendication 1, caractérisé par le fait que la bielle déporteuse (12) peut être verrouillée au moyen d'une fiche (21) en des points fixes (22, 23) du chariot tournant (3).

10. Excavateur compact selon revendication 1, caractérisé par le fait qu'un système à vérin (18) est prévu pour le pivotement de la bielle déporteuse (12).

11. Excavateur compact selon revendication 1, caractérisé par le fait que la bielle déporteuse (12) peut être immobilisée au moyen de fiches (21) en deux positions au moins sur le chariot supérieur (3) et que la flèche (6) peut être pivotée par le système à vérin (14) servant de barre de liaison parallèle.

12 .Excavateur compact selon revendication 1, caractérisé par le fait qu'une barre de verrouillage (11) munie de plusieurs trous (17) est prévue pour le blocage de la bielle déporteuse (12) et de sa barre de liaison parallèle (14. 16).
